# EUROPÄISCHE PATENTANMELDUNG

(11) **EP 4 703 662 A1**
(43) Veröffentlichungstag der Anmeldung: **04.03.2026**
(21) Anmeldenummer: 24020283.8
(22) Anmeldetag: 02.09.2024
(51) Int. Cl.: F25J 3/02

(54) **VERFAHREN ZUM GEWINNEN EINER HELIUMREICHEN FRAKTION**

(71) Anmelder: Linde GmbH, 82049 Pullach (DE)
(72) Erfinder: Vaupel, Christian, 82049 Pullach (DE); Widl, Thomas, 82049 Pullach (DE); Bub, Andreas, 82049 Pullach (DE)
(74) Vertreter: Zahn, Christoph

(57) **Zusammenfassung**

Es wird ein Verfahren zum Gewinnen einer Helium-reichen Fraktion beschrieben, bei dem aus einer Kohlenwasserstoff-reichen, Stickstoff und Helium enthaltenden Einsatzfraktion (1), wobei die Einsatzfraktion mittels eines Doppelkolonnenprozesses, bestehend aus einer Hochdruck-Kolonne (T1) und einer Niederdruck-Kolonne (T2), die thermisch gekoppelt sind (E2), rektifikatorisch in eine Methan-reiche Flüssigfraktion (4) und eine Stickstoff-reiche Gasfraktion (3) aufgetrennt wird. Erfindungsgemäß wird die an Helium angereicherte, gasförmige Kopffraktion (5) der Hochdruck-Kolonne (T1) partiell kondensiert (E3) und rektifikatorisch (T3) in eine Helium-reiche Gasfraktion (6) und eine Stickstoff-reiche Flüssigfraktion (7) aufgetrennt, wobei die Stickstoff-reiche Flüssigfraktion (7) zumindest teilweise der Niederdruck-Kolonne (T2) als Rücklauf zugeführt wird (9, 10).

## Beschreibung

Die Erfindung betrifft ein Verfahren zum Gewinnen einer Helium-reichen Fraktion, die einen Helium-Gehalt von wenigstens 60 Mol-% aufweist, aus einer Kohlenwasserstoff-reichen, Stickstoff und Helium enthaltenden Einsatzfraktion, wobei die Einsatzfraktion mittels eines Doppelkolonnenprozesses, bestehend aus einer Hochdruck-Kolonne und einer Niederdruck-Kolonne, die thermisch gekoppelt sind, rektifikatorisch in eine Methan-reiche Flüssigfraktion und eine Stickstoff-reiche Gasfraktion aufgetrennt wird.

Helium wird kommerziell aus einem Gemisch flüchtiger Bestandteile von Erdgas gewonnen, wobei dieses Gemisch neben dem Helium typischerweise Methan, Stickstoff sowie Spuren von Wasserstoff, Argon und anderen Edelgasen enthält. Um ein ungewolltes Ausfrieren innerhalb eines Helium-Verflüssigungsprozesses zu vermeiden, darf die Konzentration der Verunreinigungen im zu verflüssigenden Heliumstrom aufgrund der für die Helium-Verflüssigung erforderlichen extrem kalten Temperaturen einen Wert von 100 vppm, vorzugsweise 10 vppm, nicht überschreiten. Aus diesem Grund geht dem Helium-Verflüssigungsprozess ein Helium-Reinigungsprozess voraus. Dieser besteht in der Regel aus einer Kombination von kryogenen Prozessen und/oder Membraneinheiten, die in der Regel auf partiellen Kondensations- und Adsorptionsprozessen basieren, wobei letztere durch Druck- und/oder Temperaturänderungen regeneriert werden können.

Bei einem typischen Prozess, der für die Helium-Rückgewinnung nicht modifiziert ist, werden die Komponenten mit einer niedrigeren Kondensationstemperatur im Vergleich zu Methan, einschließlich Helium, in einem Stickstoff-Abtrennprozess bzw. einer sog. Nitrogen Rejection Unit (NRU) vom Erdgas getrennt. Es gibt verschiedene NRU-Prozesskonfigurationen.

Bei den NRU-Prozessen gelangt das Helium in den Stickstoff-Produktstrom, entweder bei etwa Atmosphärendruck im Falle einer Doppelsäulen-NRU oder bei Drücken zwischen 10 und 40 bara im Falle einer Einsäulen-NRU. Das Helium kann aus diesem Helium-angereicherten Stickstoffstrom in einem separaten, der NRU nachgeschaltetem Helium-Abtrennprozess gewonnen werden. Dieser Helium-Abtrennprozess besteht üblicherweise aus einer Kombination von kryogenen Prozessen, die auf Teilkondensation basieren, und/oder Membraneinheiten und adsorptiven Prozessen, von denen letztere durch Druck- und/oder Temperaturänderungen regeneriert werden können.

Aus der US 20120090355 ist ein Doppelsäulen-NRU-Verfahren bekannt, bei dem der Kopfstrom der HP(Hochdruck)-Säule vollständig gegen verdampfendes Methan aus dem Sumpf der LP(Niederdruck)-Säule kondensiert wird. Die dabei entstehende Flüssigphase wird in zwei Ströme aufgeteilt. Ein Teil wird als Rücklauf der HP-Säule zugeführt, die restliche Flüssigkeit wird als Rücklauf in die LP-Säule geleitet, nachdem sie in einem separaten Wärmetauscher gegen die Produktströme der LP-Säule unterkühlt wurde.

Falls Helium im Einsatzgas zur NRU vorhanden ist, wird der Kopfstrom der HP-Säule mit Helium angereichert. Wenn eine signifikante Menge an Helium im Einsatzgas zur NRU vorhanden ist, kann der Kopfstrom der HP-Säule bei den typischen Temperaturen nur teilweise kondensiert werden. Die resultierende flüssige Phase wird weiterhin der HP- bzw. der LP-Säule zugeführt, während die Helium-reiche Gasphase zur LP-Säule geleitet wird und das gesamte Helium schließlich über das Niederdruck-Stickstoffprodukt abgeführt wird, was hohe Helium-Gewinnungsraten (> 99 %) ermöglicht. Die Heliumkonzentration im Einsatzgas zur Helium-Gewinnungseinheit ist jedoch sehr niedrig - in der Regel deutlich unter 10 Mol-% -, was zu einem vergleichsweise hohen Bedarf an Verdichtungsleistung und höheren Investitionskosten für die nachgeschalteten Apparate der Helium-Gewinnungseinheit aufgrund der höheren Durchflussraten führt, da die Stickstoff-Konzentration immer noch hoch ist, üblicherweise > 90 Mol-%.

Alternativ kann das Helium-reiche Gas nach der HP-Säule anstatt zur LP-Säule direkt in der nachgeschalteten Helium-Gewinnungseinheit verarbeitet werden, nachdem es in der NRU erwärmt wurde. Dies ermöglicht es, die Investitionskosten in der Helium-Gewinnungseinheit zu senken, indem niedrigere Volumenströme verarbeitet werden, da ein Großteil des Stickstoffs in der NRU entfernt wird. Darüber hinaus kann der Verdichtungsschritt entfallen, oder die Verdichtungsleistung kann aufgrund des höheren Drucks des Helium-reichen Gases deutlich reduziert werden. Der Nachteil dieser alternativen Prozessführung ist die Reduzierung der Helium-Gewinnungsrate auf < 90 % bei gleichem NRU-Wirkungsgrad. Die Gewinnung kann durch Anpassung der Prozessparameter in der NRU auf 95 % erhöht werden, was jedoch zu einem erhöhten Strombedarf des Produktgas- bzw. Methan-Produkt-Kompressors führt.

Bei einem Einsäulen-NRU-Verfahren wird das Kopfgas ebenfalls mit Helium unter hohem Druck angereichert. Dieser Strom wird üblicherweise in den NRU-Wärmetauschern erwärmt und in einem separaten Helium-Gewinnungsprozess behandelt.

Aufgabe der vorliegenden Erfindung ist es, ein gattungsgemäßes Verfahren zum Gewinnen einer Helium-reichen Fraktionanzugeben, das es ermöglicht, einen heliumreichen Strom mit einer hohen Reinheit, vorzugsweise > 60 Mol-%, unter einem hohen Druck, vorzugsweise > 20 bar zu erzeugen. Ferner soll das Verfahren einen vergleichsweise geringen Leistungsbedarf bei reduziertem Anlagenaufwand aufweisen und eine hohe Helium-Gewinnungsrate, vorzugsweise > 99 % ermöglichen.

Zur Lösung dieser Aufgabe wird ein Verfahren zum Gewinnen einer Helium-reichen Fraktion vorgeschlagen, das dadurch gekennzeichnet ist, dass die an Helium angereicherte, gasförmige Kopffraktion der Hochdruck-Kolonne partiell kondensiert und rektifikatorisch in eine Helium-reiche Gasfraktion und eine Stickstoff-reiche Flüssigfraktion aufgetrennt wird, wobei die Stickstoff-reiche Flüssigfraktion zumindest teilweise der Niederdruck-Kolonne als Rücklauf zugeführt wird.

Weitere vorteilhafte Ausgestaltungen des erfindungsgemäßen Verfahrens zum Gewinnen einer Helium-reichen Fraktion sind dadurch gekennzeichnet, dass
- die an Helium angereicherte, gasförmige Kopffraktion gegen die Stickstoff-reiche Flüssigfraktion partiell kondensiert wird, vorzugsweise auf eine Temperatur von weniger als -170 °C,
- zumindest ein Teilstrom der im Kopfbereich der Hochdruck-Kolonne anfallenden Flüssigfraktion ebenfalls der Rektifikation zugeführt wird,
- ein Teilstrom der rektifikatorisch gewonnenen Stickstoff-reiche Flüssigfraktion verdampft und der Rektifikation als Strippdampf zugeführt wird,
- ein Teilstrom der rektifikatorisch gewonnenen Stickstoff-reiche Flüssigfraktion unterkühlt und der Niederdruck-Kolonne, vorzugsweise in deren Kopfbereich, als Rücklauf zugeführt wird,
- ein Teilstrom der rektifikatorisch gewonnenen Stickstoff-reiche Flüssigfraktion unterkühlt und der Hochdruck-Kolonne, vorzugsweise in deren Kopfbereich, als Rücklauf zugeführt wird, und
- die Rektifikation bei einem Druck erfolgt, der weniger als 5 bar, vorzugsweise weniger als 2 bar, unterhalb des Betriebsdrucks der Hochdruck-Kolonne liegt.

Das erfindungsgemäße Verfahren zum Gewinnen einer Helium-reichen Fraktion sei nachfolgend anhand des in der **Figur** dargestellten Ausführungsbeispiels näher erläutert.

Eine Kohlenwasserstoff-reiche, Stickstoff und Helium enthaltende Einsatzfraktion 1, bei der es sich vorzugsweise um Erdgas handelt, wird im Wärmetauscher E1 gegen anzuwärmende Verfahrensströme, auf die im Folgenden noch näher eingegangen werden wird, abgekühlt und über das Ventil V1 dem unteren Bereich der Hochdruck-Kolonne T1 zugeführt. Die Hochdruck-Kolonne T1 sowie die darüber angeordnete Niederdruck-Kolonne T2, die über den Wärmetauscher E2 thermisch miteinander gekoppelt sind, bilden einen sog. Doppelkolonnenprozesses. Während die Hochdruck-Kolonne T1 vorzugsweise bei einem Druck zwischen 13 und 33 bara betrieben wird, liegt der Druck in der Niederdruck-Kolonne T2 vorzugsweise zwischen 1 und 3 bara.

Aus dem Sumpf der Hochdruck-Kolonne T1 wird eine Methan-reiche Flüssigfraktion 2 abgezogen, im Wärmetauscher E4 gegen anzuwärmende Verfahrensströme, auf die im Folgenden noch näher eingegangen werden wird, abgekühlt und über Ventil V2 dem mittleren Bereich der Niederdruck-Kolonne T2 zugeführt. Am Kopf der Niederdruck-Kolonne T2 wird eine Stickstoff-reiche Gasfraktion 3 abgezogen, in den Wärmetauschern E4 und E1 angewärmt und ihrer weiteren Verwendung zugeführt. Aus dem Sumpf der Niederdruck-Kolonne T2 wird eine Methan-reiche (Produkt)Flüssigfraktion 4 abgezogen, gepumpt P und in den Wärmetauschern E4 und E1 gegen abzukühlende Verfahrensströme angewärmt und verdampft. Mittels des Verdichters C wird diese Fraktion anschließend auf den gewünschten Abgabedruck verdichtet; der Nachkühler E5 dient der Abführung der dabei entstehenden Verdichtungswärme.

Im Wärmetauscher E2, der im Sumpf der Niederdruck-Kolonne T2 angeordnet ist, wird die an Helium angereicherte, Methan und Stickstoff enthaltende Kopffration a der Hochdruck-Kolonne T1 gegen die verdampfende, Methan-reiche Sumpffraktion der Niederdruck-Kolonne T2 partiell kondensiert. Die dabei entstehende an Helium angereicherte, gasförmige Kopffraktion 5 der Hochdruck-Kolonne T1 wird im Wärmetauscher E3 partiell kondensiert, vorzugsweise auf eine Temperatur von weniger als -170 °C, über Ventil V3 dem Kopfbereich der Stripp-Kolonne T3 zugeführt und in dieser rektifikatorisch in eine Helium-reiche Gasfraktion 6 und eine Stickstoff-reiche Flüssigfraktion 7 aufgetrennt. Die Stripp-Kolonne T3 wird vorzugsweise bei einem Druck betrieben, der weniger als 5 bar, vorzugsweise weniger als 2 bar, unterhalb des Betriebsdrucks der Hochdruck-Kolonne T1 liegt.

Die am Kopf der Stripp-Kolonne T3 gewonnene Helium-reiche Gasfraktion 6 wird vorzugsweise in den Wärmetauschern E4 und E1 gegen abzukühlende Verfahrensströme angewärmt und anschließend ihrer weiteren Verwendung bzw. Weiterverarbeitung zugeführt.

Ein Teilstrom der im Kopfbereich der Hochdruck-Kolonne T1 anfallenden Flüssigphase 12 wird über Ventil V5 der Hochdruck-Kolonne T1 als Rücklauf zugeführt. Ein weiterer Teilstrom 11 der Flüssigphase 12 wird über Ventil V4 der Stripp-Kolonne T3 im mittleren Bereich zugeführt.

Zur Verbesserung der rektifikatorischen Auftrennung in der Stripp-Kolonne T3 wird ein Teilstrom 8 der Stickstoff-reichen Flüssigfraktion 7 im Wärmetauscher E4 verdampft und der Stripp-Kolonne T3 als Strippdampf aufgegeben. Ein weiterer Teilstrom 10 der Stickstoff-reichen Flüssigfraktion 7 wird im Wärmetauscher E4 untergekühlt und über Ventil V8 der Niederdruck-Kolonne T2 in deren Kopfbereich als Rücklauf zugeführt. Wiederum ein weiterer Teilstrom 9 der Stickstoff-reichen Flüssigfraktion 7 wird im Ventil V6 ausreichend entspannt, um die im Wärmetauscher E3 erforderliche Kühlleistung bereitzustellen. Anschließend wird auch dieser Teilstrom der Niederdruck-Kolonne T2 über Ventil V7 unterhalb des Zuspeisepunktes des Rücklaufstromes 10 zugeführt.

Die Hochdruck-Kolonne T1 kann eine in der Figur nicht dargestellte Beheizung aufweisen, um die Heliumverluste über den Sumpf der Hochdruck-Kolonne T1 zu reduzieren und so die Heliumrückgewinnung zu verbessern. Für diese Beheizung kann ein separater Wärmetauscher vorgesehen werden oder sie wird bspw. in den Wärmetauscher E1 integriert.

Die am Kopf der Stripp-Kolonne T3 gewonnene Helium-reiche Gasfraktion 6, die einen Helium-Gehalt von wenigstens 60 Mol-%, vorzugsweise wenigstens 70 Mol-% aufweist, bedarf einer Nachbehandlung bevor sie verflüssigt werden kann. Dank des erfindungsgemäßen Verfahrens zum Gewinnen einer Helium-reichen Fraktion erfordert dies Nachbehandlung jedoch einen geringeren verfahrenstechnischen Aufwand.

Eine vergleichsweise hohe Heliumrückgewinnungsrate wird dadurch erreicht, dass Helium aus der Helium angereicherten, gasförmigen Kopffraktion 5 der Hochdruck-Kolonne T1 abgetrennt wird, bevor diese Fraktion der Niederdruck-Kolonne T2 zugeführt wird. Das erfindungsgemäße Verfahren zum Gewinnen einer Helium-reichen Fraktion ermöglicht dadurch Heliumrückgewinnungsraten von über 99 %.

Von Vorteil ist weiterhin, dass die aus der Stripp-Kolonne T3 abgezogene Helium-reiche Gasfraktion 6 einen vergleichsweise hohen Druck aufweist, da die Helium angereicherte Einsatzfraktion 5 der Stripp-Kolonne T3 aus der Hochdruck-Kolonne T1 entnommen wird und die Stripp-Kolonne T3 bei annähernd dem Druck der Hochdruck-Kolonne T1 betrieben wird. Somit erübrigt sich eine Nachverdichtung der Heliumreichen Gas(produkt)fraktion 6 in der ggf. vorzusehenden Helium-Nachbehandlung und -Verflüssigung.

Durch die Integration der kryogenen Heliumrückgewinnung in den bekannten Doppelkolonnenprozess wird keine oder eine nur geringe Erhöhung des Stromverbrauchs im Vergleich zu einem Doppelkolonnenprozess ohne Heliumrückgewinnung erreicht. Das erfindungsgemäße Verfahren zum Gewinnen einer Helium-reichen Fraktion kann deshalb auch relativ problemlos bei bestehenden Doppelkolonnenprozessen nachgerüstet werden.

## Patentansprüche

1. Verfahren zum Gewinnen einer Helium-reichen Fraktion (6), die einen Helium-Gehalt von wenigstens 60 Mol-% aufweist, aus einer Kohlenwasserstoff-reichen, Stickstoff und Helium enthaltenden Einsatzfraktion (1), wobei die Einsatzfraktion mittels eines Doppelkolonnenprozesses, bestehend aus einer Hochdruck-Kolonne (T1) und einer Niederdruck-Kolonne (T2), die thermisch gekoppelt sind (E2), rektifikatorisch in eine Methan-reiche Flüssigfraktion (4) und eine Stickstoff-reiche Gasfraktion (3) aufgetrennt wird, **dadurch gekennzeichnet, dass** die an Helium angereicherte, gasförmige Kopffraktion (5) der Hochdruck-Kolonne (T1) partiell kondensiert (E3) und rektifikatorisch (T3) in eine Helium-reiche Gasfraktion (6) und eine Stickstoff-reiche Flüssigfraktion (7) aufgetrennt wird, wobei die Stickstoff-reiche Flüssigfraktion (7) zumindest teilweise der Niederdruck-Kolonne (T2) als Rücklauf zugeführt wird (9, 10).

2. Verfahren nach Anspruch 1, **dadurch gekennzeichnet, dass** die Hochdruck-Kolonne (T1) bei einem Druck zwischen 13 und 33 bara und die Niederdruck-Kolonne (T2) bei einem Druck zwischen 1 und 3 bara betrieben werden.

3. Verfahren nach Anspruch 1 oder 2, **dadurch gekennzeichnet, dass** die an Helium angereicherte, gasförmige Kopffraktion (5) gegen einen Teilstrom (9) der Stickstoff-reichen Flüssigfraktion (7) partiell kondensiert wird (E3), vorzugsweise auf eine Temperatur von weniger als -170 °C.

4. Verfahren nach einem der vorhergehenden Ansprüche 1 bis 3, **dadurch gekennzeichnet, dass** zumindest ein Teilstrom (11) der im Kopfbereich der Hochdruck-Kolonne (T1) anfallenden Flüssigfraktion ebenfalls der Rektifikation (T3) zugeführt wird.

5. Verfahren nach einem der vorhergehenden Ansprüche 1 bis 4, **dadurch gekennzeichnet, dass** ein Teilstrom (8) der rektifikatorisch (T3) gewonnenen Stickstoff-reiche Flüssigfraktion verdampft (E4) und der Rektifikation (T3) als Strippdampf zugeführt wird.

6. Verfahren nach einem der vorhergehenden Ansprüche 1 bis 5, **dadurch gekennzeichnet, dass** ein Teilstrom (10) der rektifikatorisch (T3) gewonnenen Stickstoff-reiche Flüssigfraktion unterkühlt (E4) und der Niederdruck-Kolonne (T2), vorzugsweise in deren Kopfbereich, als Rücklauf zugeführt wird.

7. Verfahren nach einem der vorhergehenden Ansprüche 1 bis 6, **dadurch gekennzeichnet, dass** ein Teilstrom der rektifikatorisch (T3) gewonnenen Stickstoff-reiche Flüssigfraktion (7) unterkühlt (E4) und der Hochdruck-Kolonne (T1), vorzugsweise in deren Kopfbereich, als Rücklauf zugeführt wird.

8. Verfahren nach einem der vorhergehenden Ansprüche 1 bis 7, **dadurch gekennzeichnet, dass** die Rektifikation (T3) bei einem Druck erfolgt, der weniger als 5 bar, vorzugsweise weniger als 2 bar, unterhalb des Betriebsdrucks der Hochdruck-Kolonne (T1) liegt.
